# EUROPÄISCHE PATENTANMELDUNG

(11) **EP 4 650 554 A1**
(43) Veröffentlichungstag der Anmeldung: **19.11.2025**
(21) Anmeldenummer: 24176645.0
(22) Anmeldetag: 17.05.2024
(51) Int. Cl.: E05B 47/00, E05B 15/02

(54) **ERKENNUNGSVORRICHTUNG**

(71) Anmelder: dormakaba Deutschland GmbH, 58256 Ennepetal (DE)
(72) Erfinder: SVEN, Busch, Dortmund (DE)
(74) Vertreter: Balder IP Law, S.L.

(57) **Zusammenfassung**

Die Erfindung betrifft eine Vorrichtung (10, 100) zum Erkennen eines Vorhandenseins eines Verriegelungselements (12) aus einem zumindest teilweise magnetischen oder magnetisierbaren Material in einer Verriegelungsposition umfassend, eine Magnetfeldvorrichtung (14) zum Bereitstellen eines magnetischen Feldes (15), eine Sensorvorrichtung (16) zum Erfassen des magnetischen Feldes (15), wobei die Sensorvorrichtung (16) dazu ausgebildet und eingerichtet ist, eine Änderung des magnetischen Feldes (15) zu erfassen, und eine Auswerteeinheit (18), die dazu ausgebildet und eingerichtet ist, anhand der erfassten Änderung des magnetischen Feldes (15) ein Vorhandensein des Verriegelungselements (12) in der Verriegelungsposition zu erkennen, dadurch gekennzeichnet, dass die Magnetfeldvorrichtung (14) und die Sensorvorrichtung (16) benachbart zu der Verriegelungsposition des Verriegelungselements (12), insbesondere auf einer Türrahmenseite oder einer Schlossseite, angeordnet sind. Weiterhin betrifft die Erfindung eine Schlossanordnung.

## Beschreibung

Die vorliegende Offenbarung betrifft eine Erkennungsvorrichtung zum Erkennen eines Vorhandenseins eines Verriegelungselements sowie eine entsprechende Schlossanordnung.

Türen, insbesondere Drehtüren, können unter anderem zwei Zustände aufweisen. Entweder sind die Türen mittels eines Schlosses in einer Geschlossenstellung verriegelt oder entriegelt. Für den verriegelten Zustand weist das Schloss wenigstens eine Schlossfalle und/oder einen Schlossriegel auf. Ein verriegelter Zustand der Tür liegt insbesondere dann vor, wenn zumindest die Schlossfalle oder der Schlossriegel in eine auf der gegenüberliegenden Seite des Schlosses in einem Türrahmen angeordnete Öffnung oder Schließblech eingreift, wodurch ein Öffnen der Tür, das heißt ein Bewegen der Tür aus der Geschlossenstellung, verhindert ist. Dieser Zustand wird im Rahmen der Offenbarung als Verriegelungsposition der Schlossfalle bzw. des Schlossriegels bezeichnet. Schlossriegel und Schlossfalle können jeweilige Verriegelungselemente sein.

In größeren Gebäuden mit mehreren zu überwachenden Türen, insbesondere Brandschutztüren, wäre es vorteilhaft, wenn eine jeweilige Tür bzw. das jeweilige Schloss den jeweiligen Status zurückmelden kann. Hierzu sind im Stand der Technik Vorrichtungen bekannt, die die Stellung der Tür bzw. des Türflügels oder der Schlossfalle oder des Schlossriegels erfassen.

Beispielsweise sind Vorrichtungen bekannt, die am Türschließer zum Schließen der Tür angeordnet sind und über einen Messsensor die Stellung der Tür erfassen. Eine solche Vorrichtung kann beispielsweise einen Winkelmesser zum Messen einer Winkelstellung einer Welle des Türschließers umfassen. Brandschutztüren haben hierbei die besondere Anforderung, dass sie zuverlässig schließen müssen. Trotz sehr genauer Winkelmessung an der Drehachse eines Türschließers kann es passieren, dass die Tür den als in Ordnung festgelegten Winkelbereich, nämlich die Geschlossenstellung, erreicht hat, aber trotzdem die Schlossfalle und/oder der Schlossriegel im Schießblech nicht eingerastet sind/ist. In einer solchen Stellung wäre die Tür nicht sicher geschlossen und könnte im Brandfall, durch einen durch das Feuer erzeugten Luftzug wieder aufgedrückt werden.

Aus der US 2012/167646 A1 ist eine Vorrichtung bekannt, bei der in einer Fallenöffnung einer Türanordnung ein oder mehrere Magnete angeordnet sind. Türseitig sind in der Nähe der Falle oder in der Falle Hall-Sensoren, die die Stärke oder Richtung eines von den Magneten ausgesendeten Magnetfelds erkennen. Die Sensoren bzw. die Signale von den Sensoren zeigen einem Computer an, wenn die Falle und die Fallenöffnung zueinander ausgerichtet sind. Die Veröffentlichung offenbart auch eine Ausführungsform, bei der die Position der Falle von einem Magnetsensor detektierbar ist. Dabei wird die Stärke eines Magnetfelds eines an der Falle angeordneten und mit der Falle bewegten Magneten gemessen. Bei einer ausgefahrenen Stellung der Falle, ist die Stärke des Magnetfelds anders als bei einer eingefahrenen Stellung der Falle. Über die Stärke des Magnetfelds kann eine verriegelte Stellung (ausgefahrene Stellung der Falle) und eine entriegelte Stellung (eigefahrene Stellung der Falle) eines Schlosses erkannt werden.

Im Stand der Technik sind weitere Anordnungen bekannt, die anhand des Abstands zwischen einem Magnet und einem Magnetsensor eine Stellung einer Tür oder einer Falle in einer ausgefahrenen bzw. einer eingefahrenen Stellung detektieren, so z.B. die US 2007/069894 A1, WO 2013/167091 A1, US 2016/290005 A1, US 2017/362856 A1 oder WO 2020/254324 A1.

Nachteilig bei den bekannten Ausführungsformen ist, dass der oder die Magnete auf einer Seite einer Tür oder eines Schlosses angeordnet sind und die Magnetsensoren auf der jeweils gegenüberliegenden Seite der jeweiligen Tür oder des jeweiligen Schlosses. Das heißt es gibt Anordnungen, bei denen der Magnet auf der Türrahmenseite und der Magnetsensor auf der Türseite angeordnet ist, und es gibt Anordnungen, bei denen der Magnet auf der Türseite und der Magnetsensor auf der Türrahmenseite angeordnet ist. Dadurch ist eine nachträgliche Montage einer Vorrichtung zum Erkennen der Stellung der Türfalle nicht möglich bzw. erschwert, da sowohl das Schloss als auch die mit dem Schloss auf der Türrahmenseite zusammenwirkenden Komponenten angepasst, geändert oder ausgetauscht werden müssen.

Aufgabe der vorliegenden Offenbarung ist es, eine Vorrichtung zum Erfassen eines Zustands der Tür oder des Schlosses anzugeben, die auf einfache Weise nachträglich an einer Tür bzw. einem Schloss montierbar ist.

Die Aufgabe wird gelöst durch eine Vorrichtung gemäß dem unabhängigen Patentanspruch 1 und durch eine Schlossanordnung gemäß dem unabhängigen Patentanspruch 16.

Erfindungsgemäß wird eine Vorrichtung zum Erkennen eines Vorhandenseins eines Verriegelungselements aus einem zumindest teilweise magnetischen oder magnetisierbaren Material in einer Verriegelungsposition vorgeschlagen. Die Vorrichtung umfasst eine Magnetfeldvorrichtung zum Bereitstellen eines magnetischen Feldes, eine Sensorvorrichtung zum Erfassen des magnetischen Feldes, wobei die Sensorvorrichtung dazu ausgebildet und eingerichtet ist, eine Änderung des magnetischen Feldes zu erfassen, und eine Auswerteeinheit, die dazu ausgebildet und eingerichtet ist, anhand der erfassten Änderung des magnetischen Feldes das Vorhandensein des Verriegelungselements in der Verriegelungsposition zu erkennen. Erfindungsgemäß zeichnet sich die Vorrichtung dadurch aus, dass die Magnetfeldvorrichtung und die Sensorvorrichtung benachbart zu einer Verriegelungsposition des Verriegelungselements, insbesondere auf einer Türrahmenseite oder einer Schlossseite, angeordnet sind.

Wie einleitend beschrieben ist die Verriegelungsposition des Verriegelungselements dadurch gekennzeichnet, dass das Verriegelungselement in einer Öffnung des Türrahmens oder des Schließblechs angeordnet ist bzw. in eine solche Öffnung eingreift. Dabei ist das Verriegelungselement aus einem Schloss ausgerückt. Auf der Schlossseite kennzeichnet sich die Verriegelungsposition dadurch, dass das Verriegelungselement einen Raum im Schloss freigibt und zumindest teilweise aus dem Schloss ausgerückt ist. Die Verriegelungsposition lässt sich eindeutig von einer Entriegeltposition des Verriegelungselements abgrenzen. Erfindungsgemäß ist nun vorgesehen, dass die Magnetfeldvorrichtung und die Sensorvorrichtung benachbart zu der Verriegelungsposition des Verriegelungselements auf derselben Seite des Schlosses oder des Türrahmens angeordnet sind. Dabei bedeutet benachbart, dass in der Verriegelungsposition des Verriegelungselements der Abstand zwischen dem Verriegelungselement, der Magnetfeldvorrichtung und der Sensorvorrichtung minimal ist, verglichen mit anderen möglichen Positionen des Verriegelungselements, insbesondere der Entriegeltposition. Das heißt, dass der Abstand zwischen dem Verriegelungselement und der Magnetfeldvorrichtung und der Abstand zwischen dem Verriegelungselement und der Sensorvorrichtung in der Verriegelungsposition minimal ist. Die Magnetfeldvorrichtung und die Sensorvorrichtung sind somit derart angeordnet, dass das Verriegelungselement beim Eintreten in die Verriegelungsposition das von der Magnetfeldvorrichtung bereitgestellte Magnetfeld beeinflusst. Diese Beeinflussung führt zu einer Änderung bzw. Veränderung des magnetischen Feldes. Die Änderung wird von der Sensorvorrichtung erfasst. Eine Auswerteeinheit wertet die von der Sensorvorrichtung erfassten Daten aus. Anhand der erfassten Änderung kann dann das Vorhandensein des Verriegelungselements in der Verriegelungsposition erkannt werden. Erst das Vorhandensein des Verriegelungselements in der Verriegelungsposition stellt einen sicheren Zustand einer Brandschutztüre dar. Somit ist auf einfache Art und Weise eine Vorrichtung geschaffen und bereitgestellt, die nachrüstbar ist und wobei nur eine Seite einer Türanlage angepasst werden muss, also entweder die Türseite oder die Türrahmenseite.

In einer alternativen Ausführungsform ist die erfindungsgemäße Vorrichtung auf der Schlossseite angeordnet. In diesem Fall ist in der Entriegeltposition, also wenn das Verriegelungselement in der eingezogenen Stellung im Schloss vorliegt, der Abstand zwischen dem Verriegelungselement und der Magnetfeldvorrichtung und der Abstand zwischen dem Verriegelungselement und der Sensorvorrichtung minimal. In der Verriegelungsposition ist der Abstand zwischen dem Verriegelungselement und der Magnetfeldvorrichtung und der Abstand zwischen dem Verriegelungselement und der Sensorvorrichtung maximal. Wie bereits beschrieben gibt das Verriegelungselement in der Verriegeltposition einen Raum im Schloss frei. Bei Anordnung der erfindungsgemäßen Vorrichtung im Schloss ist in der Verriegeltposition der Abstand zwischen dem Verriegelungselement und der Magnetfeldvorrichtung und der Abstand zwischen dem Verriegelungselement und der Sensorvorrichtung maximal.

Hierbei sei angemerkt, dass der Abstand zwischen dem Verriegelungselement und der Magnetfeldvorrichtung und der Abstand zwischen dem Verriegelungselement und der Sensorvorrichtung auf einen Referenzpunkt des Verriegelungselements bezogen ist, beispielsweise auf den Mittelpunkt des Verriegelungselements oder eine Kante des Verriegelungselements.

In einer Ausführungsform der Vorrichtung ist die Sensorvorrichtung dazu ausgebildet und eingerichtet, eine Änderung einer Magnetfeldstärke und/oder eine Änderung einer Magnetfeldrichtung des von der Magnetfeldvorrichtung bereitgestellten magnetischen Feldes zu erfassen, wobei die Auswerteeinheit dazu ausgebildet und eingerichtet ist, anhand der erfassten Änderung der Magnetfeldstärke und/oder der erfassten Änderung der Magnetfeldrichtung das Vorhandensein des Verriegelungselements in der Verriegelungsposition zu erkennen. Das Magnetfeld an jedem gegebenen Punkt wird sowohl durch eine Richtung als auch durch eine Stärke (oder Intensität) spezifiziert; als solches wird es durch ein Vektorfeld repräsentiert. Zum Erfassen des von der Magnetfeldvorrichtung bereitgestellten magnetischen Feldes eignet sich die Magnetfeldstärke, also die Intensität des magnetischen Feldes in einem Raumpunkt. Insbesondere kommt hier die magnetische Flussdichte in Betracht, die angibt welche Auswirkungen das magnetische Feld auf einen Körper im magnetischen Feld unter Berücksichtigung der Materialeigenschaften ausübt. Alternativ oder zusätzlich dazu kann auch die Richtung des Magnetfelds ausgewertet werden. Wenn das Verriegelungselement in das von der Magnetfeldvorrichtung bereitgestellte magnetische Feld eintritt, beeinflusst es das magnetische Feld, so dass sich der Betrag des magnetischen Feldes und die Richtung des magnetischen Feldes ändern. Sowohl die Änderung des Betrags des magnetischen Feldes und die Änderung der Richtung des magnetischen Feldes können von der Sensorvorrichtung erfasst werden. Anhand der erfassten Änderung ist dann die Auswerteeinheit in der Lage, das Vorhandensein des Verriegelungselements in der Verriegelungsposition zu erkennen.

Eine darauf aufbauende Ausführungsform der Vorrichtung ist dadurch gekennzeichnet, dass die Auswerteeinheit dazu ausgebildet und eingerichtet ist einen zeitlichen Verlauf der Magnetfeldstärke und/oder der Magnetfeldrichtung des von der Magnetfeldvorrichtung bereitgestellten magnetischen Feldes zu erfassen und den erfassten zeitlichen Verlauf mit einem jeweiligen Referenzverlauf der Magnetfeldstärke bzw. der Magnetfeldrichtung zu vergleichen, und anhand des Vergleichs das Vorhandensein des Verriegelungselements in der Verriegelungsposition zu erkennen. Beim Eintreten des Verriegelungselements in die Einflusssphäre des von der Magnetfeldvorrichtung bereitgestellten magnetischen Feldes ändert sich, wie beschrieben, die Magnetfeldstärke und die Magnetfeldrichtung. Diese Änderung geschieht während des gesamten Zeitraums, den das Verriegelungselement benötigt, die Verriegelungsposition zu erreichen. Das heißt, es stellt sich ein charakteristischer Verlauf der Magnetfeldstärke und der Magnetfeldrichtung ein, während das Verriegelungselement in die Verriegelungsposition verfährt. Aufgrund der fixen Anordnung der Magnetfeldvorrichtung und der Sensorvorrichtung und der im Wesentlichen gleichbleibenden Materialeigenschaften des Verriegelungselements, ist der Verlauf wiederholbar bei jedem Verfahren des Verriegelungselements. Mit anderen Worten ist der zeitliche Verlauf der Magnetfeldstärke und der Magnetfeldrichtung jedes Mal gleich, sodass die Verläufe herangezogen werden können, um festzustellen, ob das Verriegelungselement die Verriegelungsposition erreicht hat. Der erfasste Verlauf kann auf einfache Weise mit einem Referenzverlauf verglichen werden, was in der Auswerteeinheit geschieht, und bei einer Übereinstimmung erkannt werden, dass das Verriegelungselement die Verriegelungsposition erreicht hat. Der Referenzverlauf kann bei Inbetriebnahme der Vorrichtung eingelernt werden.

Eine weitere Ausführungsform der Vorrichtung ist dadurch gekennzeichnet, dass die Auswerteeinheit dazu ausgebildet und eingerichtet ist, die erfasste Änderung der Magnetfeldstärke bzw. die erfasste Änderung der Magnetfeldrichtung bzw. den jeweiligen erfassten zeitlichen Verlauf mit einem jeweiligen Referenzwertebereich zu vergleichen und bei Vorliegen des jeweiligen Wertes in dem jeweiligen Referenzwertebereich das Vorhandensein des Verriegelungselements in der Verriegelungsposition zu erkennen. Da auf Grund von einem mechanischen Spiel der Komponenten des Schlosses oder Tür das Verriegelungselement nicht jeweils exakt in derselben Position vorliegt, ist es statthaft, einen Wertebereich zuzulassen, den die erfassten Werte Magnetfeldrichtung, Magnetfeldstärke, und der jeweilige zeitliche Verlauf der Magnetfeldrichtung und Magnetfeldstärke einnehmen können. Bei Vorliegen und Erkennen durch die Auswerteeinheit der jeweiligen Werte in dem Referenzwertebereich wird dennoch zuverlässig das Vorhandensein des Verriegelungselements in der Verriegelungsposition erkannt. Die Referenzwertebereiche können bei Inbetriebnahme der Vorrichtung eingelernt werden.

Eine Abweichung der Magnetfeldstärke bzw. Magnetfeldrichtung oder im zeitlichen Verlauf der Magnetfeldstärke oder der Magnetfeldrichtung kann auf eine Manipulation des Schlosses oder des Verriegelungselements hindeuten. Weiterhin kann auch ein Fehler in den mechanischen Komponenten des Schlosses vorliegen, die beispielsweise das Schloss schwergängig funktionieren lassen. Daher kann mit der erfindungsgemäßen Vorrichtung auch eine Manipulation des Schlosses oder eine Beeinträchtigung der Funktion des Schlosses erkannt werden.

Eine Weiterbildung der Vorrichtung zeichnet sich dadurch aus, dass die Sensorvorrichtung dazu ausgebildet und eingerichtet ist, das magnetische Feld in mehreren Raumrichtungen zu erfassen, und die Auswerteeinheit dazu ausgebildet und eingerichtet ist, die erfasste Änderung der Magnetfeldstärke bzw. die erfasste Änderung der Magnetfeldrichtung bzw. den jeweiligen erfassten zeitlichen Verlauf in den jeweiligen mehreren Raumrichtungen auszuwerten. Wie erwähnt ist das magnetische Feld ein Vektorfeld. Durch Erfassen und Auswerten unterschiedlicher Raumrichtungen des magnetischen Feldes lässt sich die Genauigkeit der Messung erhöhen. Dadurch wird auch die Anfälligkeit für Manipulationen des Verriegelungselements oder des Schlosses reduziert.

Eine andere Weiterbildung der Vorrichtung ist dadurch gekennzeichnet, dass die Auswerteeinheit als interne Auswerteeinheit in Baueinheit mit der Sensorvorrichtung ausgebildet ist, oder dass die Auswerteeinheit als externe Auswerteeinheit ausgelagert ist, wobei die Sensorvorrichtung dazu ausgebildet ist, die erfassten Werte des magnetischen Feldes und/oder einen davon abgeleiteten Wert an die externe Auswerteeinheit zu senden. Die interne Auswerteeinheit kann beispielsweise Bestandteil der Sensorvorrichtung sein. Mit anderen Worten umfasst die Sensorvorrichtung beispielsweise einen Messchip, der die erfassten Werte der Sensorvorrichtung auswertet. Die Auswerteeinheit ist somit ebenfalls benachbart zu der Verriegelungsposition des Verriegelungselements angeordnet. Alternativ kann die Auswerteeinheit als externe Auswerteeinheit ausgebildet sein. Eine externe Auswerteeinheit kann beispielsweise auf einem der Vorrichtung externen Gerät ablaufen. Beispielsweise kann die externe Auswerteeinheit in einer sogenannten Cloud oder auf einem Server ablaufen. Alternativ kann die Auswerteeinheit auch Teil eines Gebäudemanagementsystems sein.

Eine weitere Ausgestaltung der Vorrichtung umfasst weiterhin ein Kommunikationsmodul, das dazu ausgebildet und eingerichtet ist, Signale der Sensorvorrichtung und/oder Daten der internen Auswerteeinheit, die anzeigend für das Vorhandensein oder Nichtvorhandensein des Verriegelungselements in der Verriegelungsposition sind, an eine Überwachungsvorrichtung zu kommunizieren. Das Kommunikationsmodul kommuniziert also mit der Überwachungsvorrichtung. Die Kommunikation kann kabellos oder kabelgebunden erfolgen. Eine Überwachungsvorrichtung kann beispielsweise das vorgenannte Gebäudemanagementsystem darstellen. Alternativ kann auch ein Server in einer Cloud eine Überwachungseinheit darstellen oder aufweisen. Die Überwachungseinheit überwacht jedenfalls die Stellung des Verriegelungselements oder die Stellung des Schlosses, in dem das Verriegelungselement angeordnet ist. In der Überwachungsvorrichtung liegen folglich sämtliche Informationen über einen Zustand der Vorrichtung lokal vor.

Eine darauf aufbauende Ausgestaltung der Vorrichtung ist dadurch gekennzeichnet, dass die Auswerteeinheit und/oder die Überwachungsvorrichtung dazu ausgebildet und eingerichtet sind/ist, Signale der Sensorvorrichtung und Signale eines Türschließers zu erfassen und gemeinsam auszuwerten, und anhand der gemeinsamen Auswertung der Signale der Sensorvorrichtung und der Signale des Türschließers eine Stellung eines Türflügels zu erkennen und/oder das Signal des Türschließers zu validieren. In dieser Ausgestaltung werden der Auswerteeinheit und/oder der Überwachungsvorrichtung sowohl Signale der Sensorvorrichtung als auch Signale eines zu überwachenden Türschließers zugeführt. Durch Auswertung der beiden Zustandssignale der Sensorvorrichtung und des Türschließers kann beispielsweise ein Türflügel überwacht werden. Signale des Türschließers können beispielsweise die (Winkel-)Stellung einer Abtriebswelle des Türschließers betreffen. Alternativ können die Signale des Türschließers auch die Stellung eines Gleitstücks betreffen. Signale der Sensorvorrichtung betreffen das Vorhandensein des Verriegelungselements in der Verriegelungsposition. Dadurch lässt sich eine Aussage über die Stellung des Türflügels treffen. Darüber hinaus lässt sich das Signal des Türschließers validieren. Durch ein Zusammenführen der Signale der Sensorvorrichtung und der Signale des Türschließers lässt sich die Genauigkeit einer auf den jeweiligen Signalen basierenden Aussage erhöhen.

Eine Ausgestaltung der Vorrichtung ist dadurch gekennzeichnet, dass die Auswerteeinheit und/oder die Überwachungsvorrichtung dazu ausgebildet und eingerichtet ist/sind, ein Signal der Sensorvorrichtung, das anzeigend für das Vorhandensein des Verriegelungselements in der Verriegelungsposition ist, und ein Signal eines Türschließers, das anzeigend für eine Offenstellung des Türschließers ist, zu erfassen und gemeinsam auszuwerten und anhand der gemeinsamen Auswertung des Signals der Sensorvorrichtung und des Signals des Türschließers eine Fehlfunktion des Türschließers zu erkennen. Die Auswerteeinheit ist demnach in der Lage Signale eines der Tür zugehörigen Türschließers zu empfangen bzw. zu erfassen. Weiterhin ist in solch einem Fall die Auswerteeinheit auch dazu eingerichtet die Signale des Türschließers auszuwerten. Da die Auswerteeinheit ebenfalls die Signale der Sensorvorrichtung auswertet können beide Signale, nämlich die Signale des Türschließers und die Signale der Sensorvorrichtung gemeinsam ausgewertet werden. Über einen Abgleich der jeweiligen Signale kann ein Rückschluss auf die Funktionsfähigkeit des Türschließers gezogen werden. Über die vorstehend beschriebene Charakteristika der Änderung des Magnetfelds kann ausgeschlossen werden, dass die Sensorvorrichtung fehlerhaft arbeitet, da eine korrekt übermittelte Charakteristika der Änderung des Magnetfelds den korrekten Zustand des Verriegelungselements widerspiegelt. Somit kann bei Feststellen einer Abweichung zwischen den Signalen der Sensorvorrichtung und den Signalen des Türschließers auf eine Fehlfunktion des Türschließers erkannt werden. Sendet nämlich die Sensorvorrichtung ein Zustandssignal, dass das Verriegelungselement in der Verriegelungsposition vorliegt, und damit die Tür geschlossen und verriegelt ist, und sendet der Türschließer ein Zustandssignal, dass der Türschließer in einer Offenstellung vorliegt, d.h. die Tür ist nicht geschlossen, dann liegt eine Fehlfunktion oder eine Manipulation des Türschließers vor. Dies kann von der Auswerteeinheit erkannt werden.

Alternativ dazu können die jeweiligen Signale der Sensorvorrichtung und die Signale des Türschließers auch der Überwachungsvorrichtung übermittelt und von dieser empfangen bzw. erfasst werden. Dadurch liegen sämtliche Signale der Sensorvorrichtung und des Türschließers in der Überwachungsvorrichtung vor. Die Überwachungsvorrichtung ist dazu ausgebildet, wie vorstehend zur Auswerteeinheit beschrieben, die Signale der Sensorvorrichtung und die Signale des Türschließers gemeinsam auszuwerten und die vorstehend beschriebenen Rückschlüsse zu ziehen.

Eine Weiterbildung der Vorrichtung zeichnet sich dadurch aus, dass die Auswerteeinheit und/oder die Überwachungsvorrichtung dazu ausgebildet und eingerichtet sind/ist, ein Signal der Sensorvorrichtung, das anzeigend für das Vorhandensein des Verriegelungselements in der Verriegelungsposition ist, und ein Signal eines Türschließers, das anzeigend für eine Schließstellung des Türschließers ist, zu erfassen und gemeinsam auszuwerten und anhand der gemeinsamen Auswertung eine Geschlossenstellung eines Türflügels zu erkennen. Werden wie vorstehend beschrieben die jeweiligen Signale der Sensorvorrichtung und die Signale des Türschließers gemeinsam ausgewertet, kann bei Vorliegen und Erkennen von gleichen Zuständen, d.h. das Signal der Sensorvorrichtung zeigt an, dass das Verriegelungselement in der Verriegelungsposition ist, so dass die Tür geschlossen ist, und das Signal des Türschließers zeigt an, dass der Türschließer in der Geschlossenstellung ist, so dass die Tür geschlossen ist, sicher die Geschlossenstellung des Türflügels erkannt werden.

Durch die gemeinsame Auswertung der jeweiligen Signale der Sensorvorrichtung und der Signale des Türschließers, wie zu den vorstehend beschriebenen Ausgestaltungen erläutert, können die Signale gegenseitig validiert und auf Übereinstimmung überprüft werden oder die Signale deuten auf eine Fehlfunktion oder Manipulation hin. Darüber hinaus können auch Messungenauigkeiten erkannt werden, beispielsweise wenn die Signale des Türschließers anzeigen, dass der Türflügel nahezu geschlossen ist. Die Auswerteeinheit bzw. die Überwachungsvorrichtung können also Hinweise auf eine mögliche Wartungsnotwendigkeit geben.

In einer anderen Ausgestaltung der Vorrichtung ist vorgesehen, dass die Magnetfeldvorrichtung und die Sensorvorrichtung an einem Schließblecheinsatz angeordnet sind, wobei der Schließblecheinsatz in eine vorhandene Verriegelungselementaufnahme eines Türrahmens einsetzbar ist. Die notwendigen Komponenten der Vorrichtung sind damit einfach mittels des Schließblecheinsatzes in einen bestehenden Türrahmen installierbar, wodurch eine aufwändige separate Installation der Magnetfeldvorrichtung und der Sensorvorrichtung entfällt.

Eine weitere Ausgestaltung der Vorrichtung zeichnet sich dadurch aus, dass der Schließblecheinsatz mindestens eine Halterung zur Aufnahme der Magnetfeldvorrichtung und der Sensorvorrichtung aufweist. Die Magnetfeldvorrichtung oder die Sensorvorrichtung können somit auf einfache Weise an dem Schließblecheinsatz angeordnet werden. Vorzugsweise kann die Magnetfeldvorrichtung bzw. die Sensorvorrichtung vor dem Einsatz des Schließblecheinsatzes in die Verriegelungselementaufnahme des Türrahmens an dem Schließblecheinsatz angebracht werden. Das ermöglicht eine deutliche verbesserte Handhabbarkeit und Montage der jeweiligen Vorrichtung als wenn die Magnetfeldvorrichtung bzw. Sensorvorrichtung selbst in die Verriegelungselementaufnahme des Türrahmens eingebracht werden müsste.

Die Vorrichtung zeichnet sich dadurch aus, dass der Schließblecheinsatz mindestens eine Verriegelungsöffnung zum Aufnehmen des Verriegelungselements aufweist, wobei die mindestens eine Halterung an einer Begrenzungsseite der Verriegelungsöffnung angeordnet ist. Die Vorrichtung weist somit wenigstens eine Halterung auf. Die wenigstens eine Halterung ist vorgesehen, die Magnetfeldvorrichtung und/oder Sensorvorrichtung aufzunehmen und zu halten. Die Halterung und dadurch die Magnetfeldvorrichtung bzw. die Sensorvorrichtung können somit benachbart außerhalb zur Verriegelungsöffnung angeordnet sein. Alternativ kann die Halterung die Magnetfeldvorrichtung bzw. die Sensorvorrichtung auch innerhalb der Verriegelungsöffnung anordnen. Das setzt aber einen ausreichenden Platz zur zusätzlichen Aufnahme des Verriegelungselements und/oder eine platzsparende, kleine Bauweise der Magnetfeldvorrichtung bzw. der Sensorvorrichtung voraus. Das Vorliegen des Verriegelungselements in der Verriegelungsöffnung, insbesondere das Vorliegen des vollständig ausgerückten Verriegelungselements in der Verriegelungsöffnung, kennzeichnet die Verriegelungsposition des Verriegelungselements. Zusätzlich dazu oder alternativ kann eine jeweilige Halterung zum Halten der Magnetfeldvorrichtung und der Sensorvorrichtung vorgesehen sein. Das heißt die Vorrichtung weist eine erste Halterung zum Halten der Magnetfeldvorrichtung und eine zweite Halterung zum Halten der Sensorvorrichtung auf.

Eine Weiterbildung der Vorrichtung umfasst eine Energieversorgungseinheit zum Versorgen der Magnetfeldvorrichtung und/oder der Sensorvorrichtung und/oder der Auswerteeinheit mit elektrischer Energie. Die Energieversorgungseinheit kann eine Schnittstelle zu einer externen Stromversorgung darstellen. Alternativ dazu kann die Energieversorgungseinheit auch eine interne Energieversorgungseinheit darstellen, beispielsweise mittels Batterien bzw. Akkumulatoren.

In einer Ausgestaltung ist die Vorrichtung dadurch gekennzeichnet, dass die Magnetfeldvorrichtung und die Sensorvorrichtung auf einer Platine, insbesondere auf derselben Platine, angeordnet sind.

Damit lässt sich die Montage der Magnetfeldvorrichtung und der Sensorvorrichtung noch einfacher realisieren, da nur die jeweilige oder alternativ gemeinsame Platine installiert werden müssen.

Ein weiterer Aspekt der Erfindung betrifft eine Schlossanordnung umfassend ein Schloss mit einem Verriegelungselement aus einem zumindest teilweise magnetischen oder magnetisierbaren Material, wobei das Schloss zur Anordnung in oder an einem Türflügel vorgesehen ist, dadurch gekennzeichnet, dass die Schlossanordnung weiterhin eine Vorrichtung nach einer der beschriebenen Ausführungsformen umfasst, wobei die Vorrichtung in oder an einem Türrahmen auf einer des Schlosses gegenüberliegenden Seite angeordnet ist. Die Vorrichtung kann dabei in oder an eine/r Verriegelungselementaufnahme des Türrahmens angeordnet sein. Eine alternative Ausführungsform sieht vor, dass die Vorrichtung in dem Schloss angeordnet ist.

Die Schlossanordnung zeichnet sich dadurch aus, dass das Verriegelungselement als Schlossfalle oder Schlossriegel ausgebildet ist. Bei Erkennen, dass das als Schlossfalle ausgebildete Verriegelungselement in der Verriegelungsposition vorliegt, kann sicher auf eine Geschlossenstellung der Tür geschlossen werden. Dadurch kann beispielsweise sicher erkannt werden, dass eine Brandschutztüre geschlossen ist. Bei Erkennen, dass das als Schlossriegel ausgebildete Verriegelungselement in der Verriegelungsposition vorliegt, kann sicher auf einen Verriegelungszustand der Tür geschlossen werden, d.h. eine Bewegung der Tür ist verhindert.

Eine Ausbildung der Schlossanordnung ist dadurch gekennzeichnet, dass die Vorrichtung zumindest teilweise in oder an einer Verriegelungselementaufnahme eines Schließblechs angeordnet ist. Üblicherweise ist an dem Türrahmen ein Schließblech angeordnet, das eine Öffnung zum Durchtreten des Verriegelungselements aufweist. Die Öffnung ist mit der Verriegelungselementaufnahme verbunden. In manchen Ausführungen weist das Schließblech eine Tasche auf, die in der Verriegelungselementaufnahme des Türrahmens angeordnet ist. Im Rahmen der Erfindung wird eine solche Tasche des Schließblechs mit der Verriegelungselementaufnahme des Türrahmens gleichgesetzt. Dadurch kann die Vorrichtung auf einfache Weise an dem Schließblech angeordnet werden. Somit ist eine einfache Montage der Vorrichtung gewährleistet.

Eine Ausgestaltung der Schlossanordnung ist dadurch gekennzeichnet, dass die Magnetfeldvorrichtung und die Sensorvorrichtung gemeinsam auf oder an einer Seite der Verriegelungselementaufnahme angeordnet sind, oder dass die Magnetfeldvorrichtung an oder auf einer ersten Seite der Verriegelungselementaufnahme angeordnet ist und die Sensorvorrichtung an oder auf einer zweiten Seite der Verriegelungselementaufnahme angeordnet ist. Die Anordnung der Magnetfeldvorrichtung und der Sensorvorrichtung auf einer Seite erlaubt eine platzsparende Anordnung. Für die Anordnung der Magnetfeldvorrichtung und der Sensorvorrichtung ist nur ein einzelner gemeinsamer Bauraum vorzuhalten. Alternativ können die Magnetfeldvorrichtung und die Sensorvorrichtung an verschiedenen Seiten der Verriegelungselementaufnahme angeordnet sein. Hierdurch lassen sich die jeweiligen Vorrichtungen flexibel installieren.

Die Erfindung wird mittels beispielhafter Ausführungsformen anhand der beigefügten Figuren näher erläutert. Dabei zeigen
Fig. 1 eine schematische Darstellung einer ersten Ausführungsform der erfindungsgemäßen Vorrichtung, wobei das Verriegelungselement außerhalb der Verriegelungsposition vorliegt,
Fig. 2 eine schematische Darstellung der erfindungsgemäßen Vorrichtung der Fig. 1, wobei das Verriegelungselement in der Verriegelungsposition vorliegt,
Fig. 3 eine schematische Darstellung einer zweiten Ausführungsform der erfindungsgemäßen Vorrichtung, wobei das Verriegelungselement außerhalb der Verriegelungsposition vorliegt,
Fig. 4 eine schematische Darstellung einer dritten Ausführungsform der erfindungsgemäßen Vorrichtung, wobei das Verriegelungselement außerhalb der Verriegelungsposition vorliegt,
Fig. 5 eine schematische Darstellung einer vierten Ausführungsform der erfindungsgemäßen Vorrichtung, wobei das Verriegelungselement außerhalb der Verriegelungsposition vorliegt,
Fig. 6 eine schematische Darstellung einer fünften Ausführungsform der erfindungsgemäßen Vorrichtung, wobei das Verriegelungselement außerhalb der Verriegelungsposition vorliegt.

In Fig. 1 ist ein erstes Ausführungsbeispiel der Erfindung schematisch dargestellt. Die Vorrichtung 10 dient dem Erfassen eines Verriegelungselements 12. Das Verriegelungselement 12 ist hier schematisch dargestellt und kann Bestandteil eines nicht weiter dargestellten Türschlosses sein. Das Verriegelungselement 12 ist in Fig. 1 in einer Entriegeltposition außerhalb der Verriegelungsposition dargestellt. Das Verriegelungselement 12 ist aus einem magnetischen oder magnetisierbaren Material hergestellt.

Die Vorrichtung 10 umfasst weiterhin eine Magnetfeldvorrichtung 14. Die Magnetfeldvorrichtung 14 ist dazu ausgebildet und eingerichtet ein magnetisches Feld 15 bzw. ein Magnetfeld bereitzustellen. Die Magnetfeldvorrichtung kann ein Permanentmagnet oder ein elektrischer Magnet sein.

Darüber hinaus umfasst die Vorrichtung 10 eine Sensorvorrichtung 16. Die Sensorvorrichtung 16 ist dazu ausgebildet und eingerichtet das magnetische Feld 15 zu erfassen. Die Sensorvorrichtung 16 ist auch dazu ausgebildet und eingerichtet eine Änderung des magnetischen Feldes 15 zu erfassen. Dazu ist die Sensorvorrichtung 16 als Magnetsensor oder als magnetischer Messchip ausgebildet.

Die Vorrichtung 10 umfasst weiterhin eine Auswerteeinheit 18. Die Auswerteeinheit 18 ist dazu ausgebildet und eingerichtet, anhand der von der Sensorvorrichtung 16 erfassten Änderung des magnetischen Feldes 15, das Vorhandensein des Verriegelungselements 12 in der Verriegelungsposition, die in Fig. 2 dargestellt ist, zu erkennen. Die Auswerteeinheit 18 ist kommunikativ mit der Sensorvorrichtung 16 verbunden, um Signale, Daten, und dergleichen miteinander auszutauschen.

Die Auswerteeinheit 18 ist in der Fig. 1 schematisch dargestellt. Die Auswerteeinheit 18 kann integral mit der Sensorvorrichtung 16 ausgebildet sein, d. h. in Baueinheit mit der Sensorvorrichtung 16. Alternativ kann die Auswerteeinheit 18 aber auch extern zu der Vorrichtung bzw. Sensorvorrichtung ausgebildet sein.

Zum Betrieb der Sensorvorrichtung 16 und der Auswerteeinheit 18 ist eine Energieversorgungseinheit 19 vorgesehen. Die Energieversorgungseinheit 19 kann beispielsweise eine Batterie sein. Da die Vorrichtung 10 in einem Türrahmen 26 angeordnet ist, kann auf einfache Weise auch eine mit dem Stromnetz verbundene Energieversorgungseinheit 19 in Betracht kommen.

Die Magnetfeldvorrichtung 14 ist in dem gezeigten Ausführungsbeispiel direkt an einer Verriegelungselementaufnahme 24 eines Türrahmens 26 angeordnet. Dazu kann beispielsweise eine separate Tasche für die Magnetfeldvorrichtung 14 vorgesehen sein, in der die Magnetfeldvorrichtung 14 gehalten ist. Der Magnetfeldvorrichtung 14 gegenüberliegend, ebenfalls an der Verriegelungselementaufnahme 24, ist die Sensorvorrichtung 16 angeordnet. Die Sensorvorrichtung 16 ist beispielsweise ebenfalls in einer separaten Tasche angeordnet. Die Magnetfeldvorrichtung 14 und/oder die Sensorvorrichtung 16 können über geeignete Mittel in der Tasche gehalten werden.

Die Verriegelungselementaufnahme 24 dient der Aufnahme des Verriegelungselements 12. Das Verriegelungselement 12 ist Teil eines Türschlosses, wobei die übrigen Komponenten des Schlosses der Übersichtlichkeit halber in den Figuren nicht dargestellt sind. Die Verriegelungsposition des Verriegelungselements 12 befindet sich innerhalb der Verriegelungselementaufnahme 24. Die Magnetfeldvorrichtung 14 und die Sensorvorrichtung 16 sind somit benachbart zu der Verriegelungsposition angeordnet. Vorteilhafterweise sind erfindungsgemäß die Magnetfeldvorrichtung 14 und die Sensorvorrichtung 16 auf derselben Seite angeordnet. Auf derselben Seite bedeutet hier, das die Magnetfeldvorrichtung 14 und die Sensorvorrichtung 16 auf der Seite des Türrahmens 26 angeordnet sind.

Der Türrahmen 26 weist eine Türrahmenkante auf, an der beispielsweise ein Schließblech 30 angeordnet sein kann. Wenn das Verriegelungselement 12 außerhalb der Verriegelungsposition ist, wird das Magnetfeld 15 durch das Verriegelungselement 12 nicht beeinflusst. Das ist in Fig. 1 durch die geraden Magnetfeldpfeile dargestellt. In dieser Position des Verriegelungselements 12 erkennt die Sensorvorrichtung 16 das Nichtvorhandensein des Verriegelungselements 12 in der Verriegelungsposition. Die Auswerteeinheit 18 wird folglich ein Signal, das anzeigend ist für eine geöffnete Stellung der Tür 26, ausgeben. Das Signal kann über eine Kommunikationseinheit über eine kabellose Verbindung an einen Nutzer der Tür übertragen werden. Auch ist vorgesehen, dass das Signal an ein Gebäudemanagementsystem übertragen wird.

Die Fig. 2 zeigt die Ausführungsform der Fig. 1, wobei das Verriegelungselement 12 in der Verriegelungsposition angeordnet ist. Das Verriegelungselement 12 ist nun zumindest teilweise in der Verriegelungselementaufnahme 24 angeordnet und aus dem Schloss in eine ausgerückte Stellung verfahren. Während der Bewegung des Verriegelungselements 12 aus der Entriegeltposition der Fig. 1 in die Verriegelungsposition der Fig. 2 beeinflusst das aus magnetischen Material bestehende Verriegelungselement 12 das Magnetfeld 15, d.h. das Verriegelungselement 12 beeinflusst die Orientierung der Magnetfeldlinien, wie durch die gebeugten Magnetfeldlinien dargestellt ist. Diese Änderung des magnetischen Feldes 15 wird von der Sensorvorrichtung 16 erfasst und an die Auswerteeinheit 18 weiter kommuniziert. Anhand der erfassten Änderung des magnetischen Feldes 15 kann die Auswerteeinheit 18 das Vorhandensein des Verriegelungselements 12 in der Verriegelungsposition erkennen.

In einer Abwandlung der Ausführungsform kann die Auswerteeinheit 18 auch in Baueinheit mit der Sensorvorrichtung 16 ausgebildet sein.

Das Erkennen des Vorhandenseins des Verriegelungselements 12 kann auch anhand weiterer Merkmale des magnetischen Feldes erfolgen, nämlich:
- einer Änderung der Magnetfeldstärke,
- einer Änderung der Magnetfeldrichtung,
- einem zeitlichen Verlauf der Magnetfeldstärke,
- einem zeitlichen Verlauf der Magnetfeldrichtung.

Über die Änderung der Magnetfeldstärke kann beispielsweise die Schließstellung des Verriegelungselements 12 quantifiziert werden. Dadurch kann erkannt werden, ob das Verriegelungselement 12 in einer einfach vorgeschlossenen Stellung oder einer zweifach vorgeschlossenen Stellung vorliegt. Der zeitliche Verlauf der Magnetfeldstärke und/oder der zeitliche Verlauf der Magnetfeldrichtung kann in der Auswerteeinheit 18 als ein jeweiliger Referenzverlauf gespeichert sein. Der tatsächlich erfasste Verlauf der Magnetfeldstärke bzw. der Magnetfeldrichtung kann dann mit diesem jeweiligen Referenzverlauf verglichen werden. Stimmen der erfasste Verlauf und der Referenzverlauf im Wesentlichen überein erkennt die Auswerteeinheit 18 das Vorhandensein des Verriegelungselements 12 in der Verriegelungsposition. Der Referenzverlauf kann z.B. bei Inbetriebnahme der Vorrichtung eingelernt werden.

Stimmt der erfasste Verlauf und der Referenzverlauf nicht überein, kann das auf eine Manipulation des Schlosses bzw. des Verriegelungselements 12 hindeuten. Weiterhin kann auch eine erschwerte Gängigkeit des Verriegelungselements 12 den zeitlichen Verlauf beeinflussen, so dass eine Wartung des Schlosses notwendig sein kann.

In den nachfolgend beschriebenen Figuren werden unterschiedliche weitere Ausführungsformen der erfindungsgemäßen Vorrichtung dargestellt. Dabei ist das Verriegelungselement jeweils in der Entriegeltposition gezeigt. Die Funktionsweise der jeweiligen Vorrichtung und das Erkennen des Verriegelungselements in der Verriegelungsposition unterscheidet sich jedoch nicht von der Ausführungsform der Fig. 1 und 2, sodass hierauf verwiesen wird.

Fig. 3 zeigt eine Vorrichtung 10, die eine externe Überwachungsvorrichtung 20 aufweist. Die Überwachungsvorrichtung 20 ist über ein nicht dargestelltes Kommunikationsmodul mit der Auswerteeinheit 18 verbunden. Das Kommunikationsmodul kann eine kabellose oder kabelgebundene Kommunikation zwischen der Auswerteeinheit 18 und der Überwachungsvorrichtung 20 bereitstellen. Die Überwachungsvorrichtung 20 kann dazu ausgebildet sein, Aufgaben der Auswerteeinheit 18 zu übernehmen.

Umfasst die Vorrichtung 10 eine Überwachungsvorrichtung 20 gemäß der Ausführungsform der Fig. 3, kann die Auswertung der von der Sensorvorrichtung 16 erfassten Signale auch durch die Überwachungsvorrichtung 20 erfolgen. Alternativ oder zusätzlich ist die Überwachungsvorrichtung 20 auch dazu ausgebildet und eingerichtet, die von der Auswerteeinheit 18 bereitgestellten Daten zu empfangen und weiterzuverarbeiten. Beispielsweise kann die Überwachungsvorrichtung 20 auch Daten eines der Tür zugeordneten Türschließers 21 empfangen. Dann ist die Überwachungsvorrichtung 20 auch dazu ausgebildet, die Daten der Auswerteeinheit 18 bzw. der Sensorvorrichtung 16 gemeinsam mit den Daten des Türschließers 21 auszuwerten.

Die Überwachungsvorrichtung 20 ist dazu ausgebildet und eingerichtet, Daten der Auswerteeinheit 18 oder der Sensorvorrichtung 16 und eines der Tür zugeordneten Türschließers 21 zu empfangen und gemeinsam auszuwerten. Dadurch lässt sich die Kenntnis der Stellung der Tür erhöhen und kontrollieren, in dem die Daten miteinander kombiniert werden. Beispielsweise können die Signale der Sensorvorrichtung 16 anzeigend sein, dass das Verriegelungselement 12 eingerastet ist und somit die Tür in der Geschlossenstellung ist, die Signale des Türschließers 21 sind aber anzeigend, dass die Tür nicht in der Geschlossenstellung ist. Das kann darauf hindeuten, dass die Tür bzw. die die Bewegung der Tür verursachenden Komponenten des Türschließers Spiel haben und ggf. verschlissen sind oder sich gelöst haben.

Die Überwachungsvorrichtung 20 kann als externe Überwachungsvorrichtung 20 auf einem Rechnerserver ausgebildet sein. Unter anderem kann die Überwachungsvorrichtung 20 Bestandteil eines Gebäudemanagementsystems sein.

Die Überwachungsvorrichtung 20 kann auch eine eigene Kommunikationseinheit aufweisen, die es erlaubt mit anderen Geräten, zu kommunizieren. Auf diese Weise kann beispielsweise ein Benutzer der Tür oder eine Wartungsperson Daten über Informationen des Türschließers oder des Verriegelungselements auslesen. Dadurch können Wartungszyklen unterstützt werden.

Die Überwachungsvorrichtung 20 kann auch dazu ausgebildet und eingerichtet sein, Betriebsdaten des Türschließers 21 und/oder des Schlosses bzw. des Verriegelungselements 12 auszuwerten. Auf diese Weise kann eine notwendige Wartung des Türschließers 21 oder des Verriegelungselements 12 vorhergesagt werden.

In der in Fig. 4 gezeigten Ausführungsform ist die Magnetfeldvorrichtung 14 an einem Schließblecheinsatz 22 angeordnet. Auch die Sensorvorrichtung 16 ist an dem Schließblecheinsatz 22 angeordnet. Die Magnetfeldvorrichtung 14 und die Sensorvorrichtung 16 sind über eine jeweilige Halterung an dem Schließblecheinsatz 22 befestigt. Der Schließblecheinsatz 22 ist in die Verriegelungselementaufnahme 24 der Türzarge bzw. des Türrahmens 26 eingesetzt. Mittels eines Anschlags 28 ist der Schließblecheinsatz 22 an einem Schließblech 30 mit geeigneten Mitteln befestigt, wie z.B. eine Schraube. Der Schließblecheinsatz 22 ist zu einer Stirnseite hin geöffnet und weist eine Verriegelungsöffnung 23 zum Aufnehmen des Verriegelungselements 12 auf. Die Verriegelungsöffnung 23 ist in der Schnittansicht der Figur 4 von hier drei sichtbaren Begrenzungsseiten 22a, 22b, 22c begrenzt. An einer jeweiligen Begrenzungsseite 22a, 22b ist jeweils die Magnetfeldvorrichtung 14 bzw. die Sensorvorrichtung 16 mittels einer nicht näher gezeigten, geeigneten Halterung angeordnet.

In der in Fig. 5 gezeigten Ausführungsform sind die Magnetfeldvorrichtung 14 und die Sensorvorrichtung 16 auf einer gemeinsamen Platine 32 angeordnet. In dieser Ausführungsform sind die Magnetfeldvorrichtung 14 und die Sensorvorrichtung 16 nebeneinander angeordnet. Auch bei einer solchen Anordnung, wird die Bewegung des Verriegelungselements 12 in die Verriegelungsstellung eine erfassbare Änderung des Magnetfelds 15 hervorrufen. Erfindungsgemäß sind die Magnetfeldvorrichtung 14 und die Sensorvorrichtung 16 auf derselben Seite, nämlich dem Türrahmen 26 angeordnet. Die Platine 32 bzw. die Magnetfeldvorrichtung 14 und die Sensorvorrichtung 16 könnten auch an der vertikalen Seite 22b oder der gegenüberliegenden Seite 22c des Schließblecheinsatzes 22 angeordnet werden. Beispielsweise könnte aber auch die Magnetfeldvorrichtung 14 an der Seite 22a und die Sensorvorrichtung 16 an der Seite 22b angeordnet sein, oder umgekehrt. Die Magnetfeldvorrichtung 14 und die Sensorvorrichtung 16 können also gemeinsam auf oder an einer Seite der Verriegelungselementaufnahme 24 angeordnet sein, oder die Magnetfeldvorrichtung 14 ist an oder auf einer ersten Seite der Verriegelungselementaufnahme 24 angeordnet und die Sensorvorrichtung 16 ist an oder auf einer zweiten Seite der Verriegelungselementaufnahme 24angeordnet.

Fig. 6 zeigt eine weitere Ausführungsform der Erfindung. In dieser Ausführungsform ist die Vorrichtung 100 auf der Schlossseite in einem Schloss in der Tür angeordnet. Erfindungsgemäß sind sowohl die Magnetfeldvorrichtung 14 als auch die Sensorvorrichtung 16 beide auf derselben Seite angeordnet. Bei einem Ausrücken des magnetischen Verriegelungselements 12 aus dem Schloss in die Verriegelungsposition beeinflusst das Verriegelungselement 12 das Magnetfeld 15, was wiederum durch die Sensorvorrichtung 16 erfassbar ist. Da eine mit dem Stromnetz verbundene Energieversorgung bei einer Anordnung der Vorrichtung 100 im Schloss auf der Türflügelseite erschwert ist, ist die Energieversorgungseinheit 19 vorzugsweise als Batterie ausgebildet. Die Vorrichtung 100 ist bei der Anordnung im Schloss benachbart zu dem Verriegelungselement 12 angeordnet. Selbstverständlich benötigt das Verriegelungselement 12 einen Bauraum im Schloss, so dass das Schloss auch eine Verriegelungselementaufnahme 24' bereitstellt, an der die Vorrichtung 100 anordenbar ist.

Die in den Figuren durch Pfeile angedeuteten Magnetfeldlinien des magnetischen Felds 15 sind rein schematisch dargestellt und verlaufen nicht notwendigerweise von der Magnetfeldvorrichtung 14 zu der Sensorvorrichtung 16. Üblicherweise verlaufen die Magnetfeldlinien räumlich von einem Nordpol zu einem Südpol. Es soll allgemein dargestellt werden, dass die Sensorvorrichtung 16 das Magnetfeld 15 und eine jeweilige Änderung des Magnetfelds 15 erfasst.

Aufgrund des räumlichen Verlaufs der Magnetfeldlinien ist auch vorgesehen, dass die Sensorvorrichtung 16 dazu ausgebildet und eingerichtet ist, die Magnetfeldlinien in mehreren Raumrichtungen zu erfassen. Beispielsweise kann die räumliche Ausrichtung der Magnetfeldlinien in einem x-y-z-Koordinatensystem erfolgen. Die Sensorvorrichtung 16 kann dann als mehrachsiger Magnetsensor ausgebildet sein, der eine jeweilige vektorielle Komponente des Magnetfelds in eine jeweilige Raumrichtung erfasst. Zum Beispiel kann der Magnetsensor ein 3-achsiger Magnetsensor sein, der dazu ausgebildet ist jeweils eine Komponente in x-Richtung, eine Komponente in y-Richtung und eine Komponente in z-Richtung des Magnetfelds 15 zu erfassen. Dadurch kann die Genauigkeit der Messung erhöht werden und die Sicherheit erhöht werden, da so gut wie ausgeschlossen ist, dass eine Manipulation über beispielsweise einen externen Magneten in alle Raumrichtungen erfolgt.

Allgemein und zu allen Figuren gilt, dass das Verriegelungselement 12 als Schlossfalle oder als Schlossriegel ausgebildet sein kann. Es kann auch vorgesehen sein, dass eine jeweilige Vorrichtung 10, 100 jeweils in Bezug auf eine jeweilige Schlossfalle und eines jeweiligen Schlossriegels desselben Schlosses angeordnet ist.

## Patentansprüche

1. Vorrichtung (10, 100) zum Erkennen eines Vorhandenseins eines Verriegelungselements (12) aus einem zumindest teilweise magnetischen oder magnetisierbaren Material in einer Verriegelungsposition umfassend,
eine Magnetfeldvorrichtung (14) zum Bereitstellen eines magnetischen Feldes (15),
eine Sensorvorrichtung (16) zum Erfassen des magnetischen Feldes (15), wobei die Sensorvorrichtung (16) dazu ausgebildet und eingerichtet ist, eine Änderung des magnetischen Feldes (15) zu erfassen, und
eine Auswerteeinheit (18), die dazu ausgebildet und eingerichtet ist, anhand der erfassten Änderung des magnetischen Feldes (15) ein Vorhandensein des Verriegelungselements (12) in der Verriegelungsposition zu erkennen, **dadurch gekennzeichnet, dass** die Magnetfeldvorrichtung (14) und die Sensorvorrichtung (16) benachbart zu der Verriegelungsposition des Verriegelungselements (12), insbesondere auf einer Türrahmenseite oder einer Schlossseite, angeordnet sind.

2. Vorrichtung (10, 100) nach Anspruch 1, **dadurch gekennzeichnet, dass** die Sensorvorrichtung (16) dazu ausgebildet und eingerichtet ist, eine Änderung einer Magnetfeldstärke und/oder eine Änderung einer Magnetfeldrichtung des von der Magnetfeldvorrichtung (14) bereitgestellten magnetischen Feldes (15) zu erfassen, wobei die Auswerteeinheit (18) dazu ausgebildet und eingerichtet ist, anhand der erfassten Änderung der Magnetfeldstärke und/oder der erfassten Änderung der Magnetfeldrichtung das Vorhandensein des Verriegelungselements (12) in der Verriegelungsposition zu erkennen.

3. Vorrichtung (10, 100) nach Anspruch 2, **dadurch gekennzeichnet, dass** die Auswerteeinheit (18) dazu ausgebildet und eingerichtet ist einen zeitlichen Verlauf der Magnetfeldstärke und/oder der Magnetfeldrichtung des von der Magnetfeldvorrichtung (14) bereitgestellten magnetischen Feldes (15) zu erfassen und den erfassten zeitlichen Verlauf mit einem jeweiligen Referenzverlauf der Magnetfeldstärke bzw. der Magnetfeldrichtung zu vergleichen, und anhand des Vergleichs das Vorhandensein des Verriegelungselements (12) in der Verriegelungsposition zu erkennen.

4. Vorrichtung (10, 100) nach Anspruch 2 oder 3, **dadurch gekennzeichnet, dass** die Auswerteeinheit (18) dazu ausgebildet und eingerichtet ist, die erfasste Änderung der Magnetfeldstärke bzw. die erfasste Änderung der Magnetfeldrichtung bzw. den jeweiligen erfassten zeitlichen Verlauf mit einem jeweiligen Referenzwertebereich zu vergleichen und bei Vorliegen des jeweiligen Wertes in dem jeweiligen Referenzwertebereich das Vorhandensein des Verriegelungselements (12) in der Verriegelungsposition zu erkennen.

5. Vorrichtung (10, 100) nach einem der Ansprüche 2 bis 4, **dadurch gekennzeichnet, dass** die Sensorvorrichtung (16) dazu ausgebildet und eingerichtet ist, das magnetische Feld (15) in mehreren Raumrichtungen zu erfassen, und die Auswerteeinheit (18) dazu ausgebildet und eingerichtet ist, die erfasste Änderung der Magnetfeldstärke bzw. die erfasste Änderung der Magnetfeldrichtung bzw. den jeweiligen erfassten zeitlichen Verlauf in den jeweiligen mehreren Raumrichtungen auszuwerten.

6. Vorrichtung (10, 100) nach einem der vorhergehenden Ansprüche, **dadurch gekennzeichnet, dass** die Auswerteeinheit (18) als interne Auswerteeinheit (18) in Baueinheit mit der Sensorvorrichtung (16) ausgebildet ist, oder
dass die Auswerteeinheit (18) als externe Auswerteeinheit ausgelagert ist, wobei die Sensorvorrichtung (16) dazu ausgebildet ist, die erfassten Werte des magnetischen Feldes (15) und/oder einen davon abgeleiteten Wert an die externe Auswerteeinheit zu senden.

7. Vorrichtung (10, 100) nach einem der vorhergehenden Ansprüche, weiterhin umfassend ein Kommunikationsmodul, das dazu ausgebildet und eingerichtet ist, Signale der Sensorvorrichtung (16) und/oder Daten der internen Auswerteeinheit, die anzeigend für das Vorhandensein oder Nichtvorhandensein des Verriegelungselements (12) in der Verriegelungsposition sind, an eine Überwachungsvorrichtung (20) zu kommunizieren.

8. Vorrichtung (10, 100) nach Anspruch 7, **dadurch gekennzeichnet, dass** die Auswerteeinheit (18) und/oder die Überwachungsvorrichtung (20) dazu ausgebildet und eingerichtet ist/sind, Signale der Sensorvorrichtung (16) und Signale eines Türschließers (21) zu erfassen und gemeinsam auszuwerten, und anhand der gemeinsamen Auswertung der Signale der Sensorvorrichtung (16) und der Signale des Türschließers (21) eine Stellung eines Türflügels zu erkennen und/oder das Signal des Türschließers (21) zu validieren.

9. Vorrichtung (10, 100) nach Anspruch 7 oder 8, **dadurch gekennzeichnet, dass** die Auswerteeinheit (18) und/oder die Überwachungsvorrichtung (20) dazu ausgebildet und eingerichtet ist/sind, ein Signal der Sensorvorrichtung (16), das anzeigend für das Vorhandensein des Verriegelungselements (12) in der Verriegelungsposition ist, und ein Signal eines Türschließers (21), das anzeigend für eine Offenstellung des Türschließers (21) ist, zu erfassen und gemeinsam auszuwerten und anhand der gemeinsamen Auswertung des Signals der Sensorvorrichtung (16) und des Signals des Türschließers (21) eine Fehlfunktion des Türschließers (21) zu erkennen.

10. Vorrichtung (10, 100) nach einem der Ansprüche 7 bis 9, **dadurch gekennzeichnet, dass** die Auswerteeinheit (18) und/oder die Überwachungsvorrichtung (20) dazu ausgebildet und eingerichtet ist/sind, ein Signal der Sensorvorrichtung (16), das anzeigend für das Vorhandensein des Verriegelungselements (12) in der Verriegelungsposition ist, und ein Signal eines Türschließers (21), das anzeigend für eine Schließstellung des Türschließers (21) ist, zu erfassen und gemeinsam auszuwerten und anhand der gemeinsamen Auswertung eine Geschlossenstellung eines Türflügels zu erkennen.

11. Vorrichtung (10, 100) nach einem der vorhergehenden Ansprüche, **dadurch gekennzeichnet, dass** die Magnetfeldvorrichtung (14) und die Sensorvorrichtung (16) an einem Schließblecheinsatz (22) angeordnet sind, wobei der Schließblecheinsatz (22) in eine vorhandene Verriegelungselementaufnahme (24) eines Türrahmens (26) einsetzbar ist.

12. Vorrichtung (10, 100) nach Anspruch 11, **dadurch gekennzeichnet, dass** der Schließblecheinsatz (22) mindestens eine Halterung zur Aufnahme der Magnetfeldvorrichtung (14) und der Sensorvorrichtung (16) aufweist.

13. Vorrichtung (10, 100) nach Anspruch 12, **dadurch gekennzeichnet, dass** der Schließblecheinsatz (22) mindestens eine Verriegelungsöffnung (23) zum Aufnehmen des Verriegelungselements (12) aufweist, wobei die mindestens eine Halterung an einer Begrenzungsseite (22a, 22b, 22c) der Verriegelungsöffnung (23) angeordnet ist.

14. Vorrichtung (10, 100) nach einem der Ansprüche 1 bis 13, weiterhin umfassend eine Energieversorgungseinheit (19) zum Versorgen der Magnetfeldvorrichtung (14) und/oder der Sensorvorrichtung (16) und/oder der Auswerteeinheit (18) mit elektrischer Energie.

15. Vorrichtung (10, 100) nach einem der vorhergehenden Ansprüche, **dadurch gekennzeichnet, dass** die Magnetfeldvorrichtung (14) und die Sensorvorrichtung (16) auf einer Platine (32), insbesondere auf derselben Platine (32), angeordnet sind.

16. Schlossanordnung umfassend
ein Schloss mit einem Verriegelungselement (12) aus einem zumindest teilweise magnetischen oder magnetisierbaren Material, wobei das Schloss zur Anordnung in oder an einem Türflügel vorgesehen ist, **dadurch gekennzeichnet, dass**
die Schlossanordnung weiterhin eine Vorrichtung (10, 100) nach einem der Ansprüche 1 bis 15 umfasst, wobei die Vorrichtung (10, 100) zur Anordnung in oder an einem Türrahmen (26) auf einer des Schlosses gegenüberliegenden Seite vorgesehen ist,
oder dass die Vorrichtung (10, 100) zur Anordnung in dem Schloss vorgesehen ist.

17. Schlossanordnung nach Anspruch 16, **dadurch gekennzeichnet, dass** das Verriegelungselement (12) als Schlossfalle oder Schlossriegel ausgebildet ist.

18. Schlossanordnung nach Anspruch 16 oder 17, **dadurch gekennzeichnet, dass** die Vorrichtung (10, 100) zumindest teilweise in oder an einer Verriegelungselementaufnahme (24, 24') eines Schließblechs (30) oder des Schlosses angeordnet ist.

19. Schlossanordnung nach Anspruch 18, **dadurch gekennzeichnet, dass** die Magnetfeldvorrichtung (14) und die Sensorvorrichtung (16) gemeinsam auf oder an einer Seite der Verriegelungselementaufnahme (24, 24') angeordnet sind, oder
dass die Magnetfeldvorrichtung (14) an oder auf einer ersten Seite der Verriegelungselementaufnahme (24, 24') angeordnet ist und die Sensorvorrichtung (16) an oder auf einer zweiten Seite der Verriegelungselementaufnahme (24, 24') angeordnet ist.
